# EUROPÄISCHE PATENTSCHRIFT

(11) **EP 0 999 257 B1**
(45) Veröffentlichungstag und Bekanntmachung des Hinweises auf die Patenterteilung: **05.02.2003**
(21) Anmeldenummer: 99113440.4
(22) Anmeldetag: 10.07.1999
(51) Int. Cl.: C10B 37/02

(54) **Verfahren und Vorrichtung zur Vermeidung von Emissionen an der Planiertür eines Koksofens**
Process and apparatus for the prevention of emissions at the open levelling door of a coke oven
Procédé et dispositif pour éviter les émissions à la porte de nivellement d'un four à coke

(30) Priorität: 30.10.1998 DE 19850105
(43) Veröffentlichungstag der Anmeldung: 10.05.2000
(73) Patentinhaber: Thyssen Krupp EnCoke GmbH, 44789 Bochum (DE)
(72) Erfinder: Knoch, Ralf Dipl.-Ing., 45899 Gelsenkirchen (DE)
(74) Vertreter: Albrecht, Rainer Harald, Dr.-Ing.

(56) Entgegenhaltungen:
- DE-A- 3 150 657
- FR-A- 1 062 651
- US-A- 3 964 977
- US-A- 4 264 263

## Beschreibung

Die Erfindung betrifft ein Verfahren sowie eine Vorrichtung zur Vermeidung von Emissionen an der geöffneten Planiertür eines Kokskammerofens während einer Ofenbeschickung und einer Planierung der Schüttgutoberfläche.

Im Kokereibetrieb wird die Planiertür an der einer Koksausdrückmaschine zugewandten Ofentür solange als möglich geschlossen gehalten. Sie wird erst geöffnet, wenn mit dem Planiervorgang begonnen und die Planierstange einer Planiervorrichtung in die Koksofenkammer eingefahren wird. Zur Vermeidung von Emissionen während des Planiervorganges wird nach Öffnung der Planiertür eine Planierschleuse herangefahren. Diese besteht aus einem Gehäuse, das einen unterseitigen Auslass für stückiges Material, einen an die Planieröffnung der geöffneten Planiertür anschließbaren Anschlussstutzen und eine dem Anschlussstutzen gegenüberliegende Eintrittsöffnung für eine Planierstange aufweist. Die Planierstange ist durch die Eintrittsöffnung horizontal in die Planieröffnung ein- und ausfahrbar. Während die Planiertür geöffnet und die Planierschleuse vorgefahren wird, sind Staubemissionen unvermeidbar. In geringerem Umfang treten auch während des Planiervorgangs Emissionen auf.

Aus FR-A 1 062 651 ist eine Vorrichtung bekannt, mit der Emissionen an der geöffneten Planiertür eines Kokskammerofens während einer Ofenbeschickung und einer Planierung der Schüttgutoberfläche verhindert werden können. Die Vorrichtung besteht aus einem horizontal verfahrbarem Gehäuse, welches gegen die Wand der Ofenkammer bewegbar ist, einen unterseitigen Auslass für stückiges Material aufweist, sowie eine Eintrittsöffnung für eine Planierstange enthält. Das Gehäuse ist ofenseitig so bemessen, dass die an die Ofenkammer angeschlossene Planiertür in den Gehäuseinnenraum hinein geöffnet werden kann. Die Planierstange kann dann durch die Eintrittsöffnung horizontal in die Planieröffnung der geöffneten Planiertür ein- und ausgefahren werden. Bei Planierbewegungen mit der Planierstange werden Feststoffe ausgetragen. Zur Ableitung dieser Feststoffe sind im Innern der Vorrichtung mehrteilige Rutschen angeordnet, die vor dem Betrieb in eine Betriebsposition ausgeklappt werden müssen.

Aus US-A 3 964 977 ist es ferner bekannt, in eine Planierschleuse Luft einzublasen, um Emissionen zu unterbinden.

Der Erfindung liegt die Aufgabe zugrunde, ein Verfahren sowie eine Vorrichtung anzugeben, um auf möglichst einfache Weise die Emissionen an den Planieröffnungen der Koksofenkammern während der Ofenbeschickung und der Planierung der Schüttgutoberfläche möglichst vollständig zu reduzieren.

Gegenstand der Erfindung und Lösung dieser Aufgabe ist ein Verfahren mit folgenden Verfahrensmerkmalen:
a) Vor der Beschickung einer Koksofenkammer wird an die Planieröffnung der geöffneten Planiertür eine Planierschleuse angeschlossen, die eine Eintrittsöffnung für eine Planierstange, einen unterseitigen Auslass für stückiges Material sowie einen von einer innenseitigen Absperreinrichtung verschlossenen Anschlussstutzen, der mit der Planieröffnung verbunden wird, aufweist;
b) anschließend wird die Koksofenkammer oberseitig von einem Füllwagen mit Kohle beschickt;
c) schließlich wird die gehäuseinnenseitige Absperreinrichtung der Planierschleuse geöffnet und die Planierstange in die Planieröffnung eingefahren sowie die Schüttgutoberfläche in der Koksofenkammer planiert.

Die Erfindung geht aus von der Überlegung, dass Emissionen beachtlich reduziert werden können, wenn ein spätes Öffnen der Planiertür während des Befüllvorganges kurz vor Planierbeginn vermieden wird. Erfindungsgemäß wird die Planiertür bereits vor Beginn des Kohleeinfüllvorganges geöffnet und wird die Planierschleuse vorgefahren sowie an die Planieröffnung angeschlossen. Durch die geschlossene Absperreinrichtung, die Teil der Planierschleuse ist, ist die Türöffnung verschlossen und kann mit einem emissionsfreien Befüllvorgang begonnen werden. Unmittelbar bevor mit der Planierung der Schüttgutoberfläche begonnen wird, wird die Absperreinrichtung geöffnet und die Durchfahrt für die Planierstange in die Koksofenkammer hinein freigegeben. Das Signal zum Öffnen der Absperreinrichtung innerhalb der Planierschleuse erfolgt zweckmäßig von dem Kohlefüllwagen aus, wobei eine vorhandene Datenübertragungseinrichtung zwischen Kohlefüllwagen und Koksausdrückmaschine genutzt werden kann.

Nachdem der Planiervorgang beendet ist, werden die Planierstange sowie die Planierschleuse in Ausgangspositionen zurückgefahren und anschließend die Planiertür der Koksofenkammer geschlossen. Die Absperreinrichtung der Planierschleuse, kann wahlweise vor oder nach der Rückfahrt in die Ausgangsposition geschlossen werden.

Während des Planiervorganges können durch die Planieröffnung, in welche die Planierstange eingefahren ist, geringfügige Staubemissionen austreten. Diese während des Planiervorganges noch möglichen Emissionen können beseitigt werden, indem nach einer bevorzugten Ausführung des erfindungsgemäßen Verfahrens während des Planiervorganges Luft in die Planierschleuse eingeblasen und ein Luftschleier erzeugt wird, der Emissionen während des Planiervorganges verhindert.

Gegenstand der Erfindung ist auch eine Vorrichtung zur Durchführung des beschriebenen Verfahrens mit einem horizontal verfahrbaren Gehäuse, das einen unterseitigen Auslaß für stückiges Material, einen an die Planieröffnung der geöffneten Planiertür anschließbaren Anschlußstutzen und eine dem Anschlußstutzen gegenüberliegende Eintrittsöffnung für eine Planierstange aufweist. Die Planierstange ist durch die Eintrittsöffnung horizontal in die Planieröffnung ein- und ausfahrbar. Erfindungsgemäß ist der Anschlußstutzen mit einer Absperreinrichtung ausgerüstet, die innerhalb des Gehäuses angeordnet ist und während der Ofenbeschickung den mit der Planieröffnung verbundenen Anschlußstutzen verschließt sowie ohne Lösen der zwischen dem Anschlußstutzen und der Planieröffnung bestehenden Verbindung in eine Öffnungsstellung bewegbar ist. Die Absperreinrichtung ist beispielsweise als Drehklappe, Flachschieber oder Drehschieber ausführbar und zweckmäßig mit einer Antriebseinheit außerhalb des Gehäuses verbunden. Vorzugsweise weist die Absperreinrichtung eine Absperrklappe auf, die im Gehäuseinnenraum schwenkbar gelagert ist. Als Antriebseinheit eignet sich besonders eine Hydraulik-Zylinder/Kolbenanordnung. Die Steuerung und Kontrolle des Antriebes erfolgt zweckmäßig über Endschalter.

In weiterer Ausgestaltung lehrt die Erfindung, daß innerhalb des Gehäuses Luftdüsen für die Zuführung von Sperrluft angeordnet sind, welche in Form eines Luftschleiers das Austreten von Emissionen während des Planiervorganges verhindert. Gemäß einer bevorzugten Ausführung der Erfindung ist innerhalb des Gehäuses ein vertikales Schottblech angeordnet, welches den Gehäuseinnenraum in eine zum Anschlußstutzen vordere Kammer, sowie eine hintere Kammer unterteilt und eine Öffnung für die Planierstange aufweist. Die Luftdüsen sind am Umfang der Eintrittsöffnung für die Planierstange angeordnet und an die Druckseite eines Gebläses angeschlossen. Ferner weist die hintere Kammer nahe der Schottblech einen Luftaustrittsstutzen auf, der mit der Saugseite des Gebläses verbunden ist.

Im folgenden wird die Erfindung anhand einer lediglich ein Ausführungsbeispiel darstellenden Zeichnung ausführlich erläutert. Dargestellt ist die Seitenansicht, teilweise im Schnitt, einer Vorrichtung zur Vermeidung von Emissionen an der geöffneten Planiertür eines Kokskammerofens während einer Ofenbeschickung und einer Planierung der Schüttgutoberfläche. Es zeigen
- Fig. 1: die Vorrichtung in einer Ruhestellung vor Beginn des Kohleeinfüllvorganges,
- Fig. 2: die Vorrichtung der Fig. 1 in einer Arbeitsstellung während der Ofenbeschickung,
- Fig. 3: die Vorrichtung der Fig. 1 in einer Arbeitsstellung während des Planiervorganges,
- Fig. 4: eine weitere Ausführung der in Fig. 1 dargestellten Vorrichtung.

Die in den Figuren dargestellte und als Planierschleuse eingesetzte Vorrichtung besteht aus einem horizontal verfahrbaren Gehäuse 1, das einen unterseitigen Auslaß 2 für stückiges Material, einen an die Planieröffnung 3 der geöffneten Planiertür 4 anschließbaren Anschlußstutzen 5 und eine dem Anschlußstutzen 5 gegenüberliegende Eintrittsöffnung 6 für eine Planierstange 7 aufweist. Die Planierstange 7 ist durch die Eintrittsöffnung 6 horizontal in die Planieröffnung 5 ein- und ausfahrbar.

Der Anschlußstutzen 5 ist mit einer Absperreinrichtung 8 ausgerüstet, die innerhalb des Gehäuses 1 angeordnet ist. Im Ausführungsbeispiel weist die Absperreinrichtung 8 eine im Gehäuseinnenraum schwenkbar gelagerte Absperrklappe auf, die von einer HydraulikZylinder/Kolbenanordnung 9 außerhalb des Gehäuses betätigbar ist.

Das Gehäuse 1 ist relativ zur Planierstange 7 einer nicht dargestellten Planiervorrichtung horizontal verfahrbar. In der in Fig. 1 dargestellten Ruheposition ist das Gehäuse 1 soweit zurückgefahren, daß die Planiertür 4 der Koksofenkammer geöffnet werden kann. Die Absperreinrichtung 8 innerhalb des Gehäuses 1 ist geöffnet und gibt den Querschnitt für die Planierstange 7 frei. Steht ein ausreichend großer Abstand zwischen dem vorderen Ende der Planierstange 7 und der Planiertür 4 zur Verfügung, kann die Anordnung auch so getroffen werden, daß die Absperreinrichtung 8 in der in Fig. 1 dargestellten Ruheposition der Planierschleuse geschlossen ist.

Vor Beginn des Kohleeinfüllvorganges wird die Planiertür 4 geöffnet und wird das Gehäuse 1 in die in Fig. 2 dargestellte Arbeitsposition vorgefahren und an die Planieröffnung angeschlossen. Außerdem wird die Absperreinrichtung 8 innerhalb des Gehäuses 1 geschlossen. Nachdem das Gehäuse 1 die in Fig. 2 dargestellte Arbeitsstellung einnimmt, wird die Koksofenkammer oberseitig von einem Füllwagen mit Kohle beschickt.

Unmittelbar vor Beginn des Planiervorganges, durch den die Schüttgutoberfläche innerhalb der Koksofenkammer, mittels der Planierstange eingeebnet wird, wird die gehäuseinnenseitige Absperreinrichtung 8 geöffnet und gibt einen Durchgang für die Planierstange 7 frei. Die Planierstange 7 wird in die Planieröffnung 3 eingefahren, wobei der Planiervorgang ausgeführt wird (Fig. 3). Schüttgut, welches mit den Stellbewegungen der Planierstange 7 aus der Planieröffnung 3 austritt, fällt durch den unterseitigen Auslaß 2 auf eine Planierkohlenrutsche 10 und gelangt in einen Planierkohlenbehälter 11. Nach Beendigung des Planiervorganges werden das Gehäuse 1 und die Planierstange 7 in die in Fig. 1 dargestellten Ruhepositionen zurückbewegt.

Innerhalb des Gehäuses sind Luftdüsen für die Zuführung von Sperrluft angeordnet. Die Sperrluft bildet einen Luftschleier, der das Austreten von Emissionen während des Planiervorganges verhindert. Eine . bevorzugte Ausführung ist in Fig. 4 dargestellt. Innerhalb des Gehäuses 1 ist ein vertikales Schottblech 12 angeordnet, welches den Gehäuseinnenraum in eine zum Anschlußstutzen 5 vordere Kammer 13 sowie eine hintere Kammer 14 unterteilt und eine Öffnung für die Planierstange 7 aufweist. Am Umfang der Eintrittsöffnungen 6 ist ein mit der Druckseite eines Gebläses 17 verbundener Luftverteilerkasten mit Luftdüsen 15 angeordnet. Ferner weist die hintere Kammer 14 nahe des Schottbleches 12 einen Luftaustrittsstutzen 16 auf, der mit der Saugseite des Gebläses 17 verbunden ist. Es wird eine Luftströmung erzeugt, die in der Fig. 4 durch Richtungspfeile angedeutet ist. Sie bildet einen Luftschleier in der hinteren Kammer 14 und verhindert Emissionen an der Eintrittsöffnung 6. Feststoffe, die durch die Öffnung des Schottbleches in die hintere Kammer eintreten, werden aus der Luftströmung wieder abgeschieden und gelangen über einen bodenseitigen Auslaß der Kammer in den Planierkohlenbehälter 11.

## Patentansprüche

1. Verfahren zur Vermeidung von Emissionen an der geöffneten Planiertür eines Kokskammerofens während einer Ofenbeschickung und einer Planierung der Schüttgutoberfläche, wobei
vor der Beschickung einer Koksofenkammer an die Planieröffnung der geöffneten Planiertür eine Planierschleuse angeschlossen wird, die eine Eintrittsöffnung für eine Planierstange, einen unterseitigen Auslass für stückiges Material sowie einen von einer innenseitigen Absperreinrichtung verschlossenen Anschlussstutzen, der mit der Planieröffnung verbunden wird, aufweist,
die Koksofenkammer oberseitig von einem Füllwagen mit Kohle beschickt wird und
anschließend die gehäuseinnenseitige Absperreinrichtung der Planierschleuse geöffnet und die Planierstange in die Planieröffnung eingefahren sowie die Schüttgutoberfläche in der Koksofenkammer planiert wird.

2. Verfahren nach Anspruch 1, wobei während des Planiervorganges Luft in die Planierschleuse eingeblasen und ein Luftschleier erzeugt wird, der Emissionen während des Planiervorganges verhindert.

3. Vorrichtung zur Verhinderung von Emissionen an der geöffneten Planiertür eines Kokskammerofens während einer Ofenbeschickung und einer Planierung der Schüttgutoberfläche, - mit einem horizontal verfahrbaren Gehäuse (1), das einen unterseitigen Auslass (2) für stückiges Material und eine Eintrittsöffnung (6) für eine Planierstange (7) aufweist, wobei die Planierstange (7) durch die Eintrittsöffnung (6) horizontal in die Planieröffnung (3) der geöffneten Planiertür (4) ein- und ausfahrbar ist, **dadurch gekennzeichnet, dass** das Gehäuse (1) einen an die Planieröffnung (3) der geöffneten Planiertür (4) anschließbaren Anschlussstutzen (5) aufweist und dass der Anschlussstutzen (5) mit einer Absperreinrichtung (8) ausgerüstet ist, die innerhalb des Gehäuses (1) angeordnet ist und während der Ofenbeschickung den mit der Planieröffnung (3) verbundenen Anschlussstutzen (5) verschließt sowie ohne Lösen der zwischen dem Anschlussstutzen (5) und der Planieröffnung (3) bestehenden Verbindung in eine Öffnungsstellung bewegbar ist.

4. Vorrichtung nach Anspruch 3, **dadurch gekennzeichnet, dass** die Absperreinrichtung (8) eine Absperrklappe aufweist, die im Gehäuseinnenraum schwenkbar gelagert ist.

5. Vorrichtung nach Anspruch 3 oder 4, **dadurch gekennzeichnet, dass** innerhalb des Gehäuses (1) Luftdüsen für die Zuführung von Sperrluft angeordnet sind, welche in Form eines Luftschleiers das Austreten von Emissionen während des Planiervorganges verhindert.

6. Vorrichtung nach Anspruch 5, **dadurch gekennzeichnet, dass** innerhalb des Gehäuses (1) ein vertikales Schottblech (12) angeordnet ist, welches den Gehäuseinnenraum in eine zum Anschlussstutzen (5) vordere Kammer (13) sowie eine hintere Kammer (14) unterteilt und eine Öffnung für die Planierstange (7) aufweist, dass die Luftdüsen (15) am Umfang der Eintrittsöffnung (6) für die Planierstange (7) angeordnet sind und die hintere Kammer (14) nahe des Schottbleches (12) einen Luftaustrittsstutzen (16) aufweist, wobei der Luftaustrittsstutzen (16) mit der Saugseite eines Gebläses (17) und die Luftdüsen (15) mit der Druckseite des Gebläses (17) verbunden sind.

7. Vorrichtung nach Anspruch 6, **dadurch gekennzeichnet, dass** die hintere Kammer (14) unterseitig offen ist.

## Claims

1. A method for avoidance of emissions at an opened coal levelling door of a coke oven chamber during oven charging and levelling of the coal charge surface, wherein
before charging a coke oven chamber, a leveller muff is connected to the leveller opening of the opened leveller door, said leveller muff being comprised of an entry opening for a leveller bar, a bottom-side outlet for lump material as well as a connecting nozzle locked by a locking device placed inside, said connecting nozzle being connected to the leveller opening;
the coke oven chamber is charged with coal at top from a coal charging car; and
subsequently, the locking device of the leveller muff placed inside the casing is opened and the leveller bar moved into the leveller opening and that the coal charge surface in the coke oven chamber is levelled.

2. A method pursuant to claim 1, wherein air is blown into the leveller muff during coal levelling, thus generating a fog of air that prevents emissions during coal levelling.

3. A device for avoidance of emissions at the opened leveller door of a coke oven chamber during oven charging and levelling of a coal charge surface, comprised of a horizontally movable casing (1), provided with a bottom-side outlet (2) for lump material and an entry opening (6) for a leveller bar (7), with said leveller bar (7) being movable in and out through the entry opening (6) horizontally into the leveller opening (3) of the opened leveller door (4), **characterized in that** said casing (1) is provided with a connecting nozzle (5) that can be connected to the leveller opening (3) of the opened leveller door (4), and that said connecting nozzle (5) is equipped with a locking device (8) arranged inside the casing (1) and locking the connecting nozzle (5) connected to the leveller opening (3) during oven charging, and that it can be moved into an opening position without loosening the connection existing between the connecting nozzle (5) and the leveller opening (3).

4. A device pursuant to claim 3, **characterized in that** said locking device (8) is provided with a locking flap which is placed in a swingable arrangement in the casing interior.

5. A device pursuant to any one of the preceding claims 3 or 4, **characterized in that** air nozzles for the supply of barrier air are arranged inside said casing (1), said air nozzles creating a fog of air preventing the escape of emissions during coal levelling.

6. A device pursuant to claim 5, **characterized in that** a vertical bulk plate is arranged inside said casing (1) and subdivides the casing interior into a compartment (13) at the front to the connecting nozzle (5) as well as rear-side compartment (14) and that it is provided with an opening for the leveller bar (7), and that the air nozzles (15) are arranged at the circumference of the entry opening (6) for the leveller bar (7), and that the rear-side compartment (14) is provided with an air outlet nozzle (16) near the bulk plate (12), said air outlet nozzle (16) being connected to the suction side of a blower (17), and with the air nozzles (15) being connected to the delivery side of said blower (17).

7. A device pursuant to claim 6, **characterized in that** the rear-side compartment (14) is open at its bottom.

## Revendications

1. Procédé consistant à éviter des émissions au portillon de répalage en position ouverte d'une cellule de four à coke pendant un remplissage du four et pendant un répalage de la surface de la masse de remplissage,
un sas de répalage étant raccordé à l'ouverture de répalage du portillon de répalage en position ouverte avant le remplissage de la cellule de four à coke et présentant une ouverture d'entrée pour une barre de répalage, une sortie dans le bas pour des morceaux du produit ainsi qu'un piquage de raccordement fermé de l'intérieur par un dispositif de fermeture, qui est raccordé à l'ouverture de répalage,
la cellule de four à coke étant remplie de charbon par une enfourneuse sur sa partie supérieure,
le dispositif de fermeture interne du sas de répalage étant ensuite ouvert, la barre de répalage étant alors introduite dans l'ouverture de répalage et la surface de la masse de remplissage étant répalée dans la cellule de four à coke.

2. Procédé suivant revendication 1, par lequel, de l'air est insufflé dans le sas de répalage et engendre un voile d'air pendant le processus de répalage, ce qui empêche des émissions pendant le processus de répalage.

3. Dispositif consistant à empêcher des émissions au portillon de répalage en position ouverte d'une cellule de four à coke pendant un remplissage du four et pendant un répalage de la surface de la masse de remplissage, avec un caisson (1) horizontal déplaçable qui présente une sortie (2)dans le bas pour des morceaux du produit ainsi qu'une ouverture d'entrée (6) pour une barre de répalage (7), la barre de répalage (7) pouvant être introduite et ressortie horizontalement dans l'ouverture de répalage (3) du portillon de répalage (4) en position ouverte par l'ouverture d'entrée (6), **caractérisé par le fait que** le caisson (1) présente un piquage de raccordement (5) raccordable à l'ouverture de répalage (3) du portillon de répalage (4) en position ouverte et que le piquage de raccordement (5) est équipé d'un dispositif de fermeture (8), qui est disposé à l'intérieur du caisson (1) et ferme le piquage de raccordement (5) relié à l'ouverture de répalage (3) pendant le remplissage du four, de même qu'il est amovible en une position ouverte sans dissoudre la liaison existante entre le piquage de raccordement (5) et l'ouverture de répalage (3).

4. Dispositif suivant revendication 3, **caractérisé par le fait que** le dispositif de fermeture (8) présente un clapet d'arrêt logé de manière articulable dans la partie interne du caisson.

5. Dispositif suivant revendication 3 et 4, **caractérisé par le fait que** des buses d'air sont disposées à l'intérieur du caisson (1), pour l'alimentation en air d'arrêt et qui, sous forme d'un voile d'air, empêche la sortie d'émissions pendant le processus de répalage.

6. Dispositif suivant revendication 5, **caractérisé par le fait qu'**une tôle de cloison étanche verticale (12) est disposée à l'intérieur du caisson (1), qui sépare l'espace interne du caisson en une chambre avant (13) vers le piquage de raccordement (5) ainsi qu'en une chambre arrière (14) et présente une ouverture pour la barre de répalage (7), que les buses d'air(15) sont disposées sur la circonférence de l'ouverture d'entrée (6) pour la barre de répalage (7) et que la chambre arrière (14) présente un piquage de sortie d'air (16) près de la tôle de cloison (12), le piquage de sortie d'air (16) étant relié au côté aspiration d'un ventilateur (17) et les buses d'air (15) étant reliées au côté refoulement du ventilateur (17).

7. Dispositif suivant revendication 6, **caractérisé par le fait que** la chambre arrière (14) est ouverte sur son côté bas.
